# EUROPÄISCHE PATENTSCHRIFT

(11) **EP 0 945 358 B1**
(45) Veröffentlichungstag und Bekanntmachung des Hinweises auf die Patenterteilung: **18.06.2003**
(21) Anmeldenummer: 99104537.8
(22) Anmeldetag: 06.03.1999
(51) Int. Cl.: B65D 30/06, B65D 65/22, D06C 23/04

(54) **Decke oder Hülle aus einem Kunststoffmaterial mit Netzstruktur sowie Verfahren zur Herstellung hierfür**
Net-like cover or sheath made from plastic material and process for manufacturing same
Bâche ou fourreau à structure réticulée en matière plastique et procédé pour sa fabrication

(30) Priorität: 27.03.1998 DE 19813619
(43) Veröffentlichungstag der Anmeldung: 29.09.1999
(73) Patentinhaber: Norddeutsche Seekabelwerke GmbH & Co. KG, 26954 Nordenham (DE)
(72) Erfinder: Bittner, Hans-Joachim, 26919 Brake (DE)
(74) Vertreter: Möller, Friedrich, Dipl.-Ing.

(56) Entgegenhaltungen:
- FR-A- 1 210 534
- FR-A- 2 572 991
- FR-A- 2 584 651

## Beschreibung

Die Erfindung betrifft eine Decke oder Hülle aus einem Kunststoffmaterial gemäß dem Oberbegriff des Anspruchs 1 sowie ein Verfahren zur Herstellung einer Decke oder einer Hülle gemäß dem Oberbegriff des Anspruchs 8.

Zum Schutz empfindlicher Bauteile, die beispielsweise auf Paletten oder in Behältern transportiert werden, finden vielfach Decken oder Hüllen aus Kunststoffmaterial Verwendung. Diese sind jeweils als Zwischenlagen oder als Umhüllung vorgesehen und bestehen insbesondere aus einem durch Extrusion hergestellten Gitterwerk, das aus zwei gekreuzten Anordnungen von transversal im Abstand zueinander vorliegenden Strängen ausgebildet ist, wobei die Stränge an den Kreuzungspunkten der beiden Anordnungen senkrecht oder schräg zu den Strängen der anderen Anordnung verlaufen. Üblicherweise kommen die Stränge in zwei Ebenen zu liegen, derart, daß in jeder Ebene die Stränge zueinander parallel ausgerichtet sind.

So werden Zulieferteile für die Automobilindustrie in Behältern lagenweise transportiert, wobei zwischen den einzelnen Lagen jeweils Schutzdecken aus Kunststoffmaterial mit Netzstruktur vorgesehen sind. Zur Identifizierung der abgedeckten Teile oder der Eigenschaften der Decke bzw. Hülle sind auf der Decke leicht zu fixierende und gut lesbare Angaben von Vorteil.

Aus der FR-A-2 584 651 ist bekannt, Verpackungsbeutel aus einer extrudierten Kunststoffhülle zu bilden, deren Wandung wenigstens teilweise perforiert ist. Es wird dazu ein Kunststoffschlauch mit einer ursprünglich geschlossenen Wandung extrudiert. Während der Extrusion wird die geschlossene Wandung teilweise mit Perforationen versehen.

Aus der FR-A-2 572 991 ist ein schlauchförmiges Gebilde bekannt, das zur Herstellung von Beuteln oder Säcken für Verpackungszwecke dient. Das schlauchförmige Gebilde weist geschlossenflächige Bereiche und Bereiche mit einer Netzstruktur auf. Beide Bereiche werden bereits bei der Extrusion hergestellt.

Bei der FR-A-1 210 534 geht es darum, gewebte Bänder oder Stoffe nach dem Weben durch Druck und Hitze zu behandeln, um ihre Struktur zu verändern. Dabei kann es zu einem Verschmelzen der Fäden kommen und gegebenenfalls eine Schicht von kompakter Struktur ohne die Hinzufügung zusätzlichen Materials entstehen. Dieses lässt sich aus gewebten Bändern und Stoffen in den verhältnismäßig kleinen Zwischenräumen zwischen den Fäden problemlos bilden.

Bei der aus der FR-A-2 584 651 und der FR-A-2 572 991 bekannten Extrusion von flächigen Bereichen mit dazwischen liegenden netzförmigen oder perforierten Bereichen müssen die Flächen in Längsrichtung des extrudierten Gebildes durchgehen.

Der Erfindung liegt die Aufgabe zugrunde, eine Decke oder Hülle zu schaffen, deren Netzstruktur so ausgebildet ist, dass sich daraus eine im Wesentlichen durchgehende Fläche bilden lässt. Des Weiteren besteht die Aufgabe der Erfindung darin, ein entsprechendes Verfahren zu schaffen.

Eine Decke oder Hülle zur Lösung dieser Aufgabe weist die Merkmale des Anspruchs 1 auf. Die Fläche ist demnach integraler Bestandteil der Netzstruktur, indem in diesem Bereich die ursprüngliche Netzstruktur aufgehoben und statt dessen eine im wesentlichen durchgehende Fläche vorhanden ist. Auf diese Weise entsteht wenigstens eine Kennzeichnungsfläche. Auf die Fläche können Informationen, Angaben oder dergleichen beispielsweise zur Identifizierung oder Erläuterung der durch die Schutzdecke abgedeckten Teile aufgebracht werden. Möglich ist das Aufbringen eines Aufklebers, das Bedrucken der Fläche, das Prägen derselben, das Einbringen von Zeichen in die Fläche (auch als Ausnehmung derselben) usw. Daneben kann die Fläche auch als Unterlage oder zur Aufnahme von Gegenständen dienen. Das Verbinden zusätzlicher Informationsträger mit der Schutzdecke, beispielsweise das Anbringen eines Anhängers mit entsprechenden Informationen, erübrigt sich.

Ein Verfahren zur Lösung der Aufgabe weist die Maßnahmen des Anspruchs 8 auf. Durch die Verformung der Netzstruktur entsteht mindestens eine Fläche. Diese Fläche wird dadurch gebildet, daß die ursprüngliche Netzstruktur im Bereich der oder jeder Fläche aufgehoben und statt dessen eine im wesentlichen durchgehende Fläche gebildet wird.

Vorzugsweise wird der die Netzstruktur bildende Werkstoff so weit erwärmt bzw. zusammengepresst, bis eine durchgehende Fläche gebildet ist. Die Definition "durchgehende Fläche" bedeutet dabei nicht, daß eine völlig glatte und homogene Oberflächenstruktur entstehen muß. Wichtig ist, daß die gebildete Fläche als Grundlage oder Unterlagen für aufzubringende oder einzubringende Informationen, Zeichen oder Gegenstände ausreicht. Sofern es dem Zweck der Fläche entspricht, sollte ein Aufkleber auf ihr ausreichend stark haften können. Dies kann auch der Fall sein, wenn die in der Netzstruktur vorhandenen Durchbrüche nicht vollständig geschlossen sind.

Die eingeformte Fläche weist vorzugsweise eine deutlich geringere Höhe bzw. Stärke auf als die Netzstruktur im übrigen. Letztere weist eine Höhe entsprechend den beiden übereinanderliegenden Lagen auf. Demgegenüber ist die Fläche aufgrund des in die Zwischenräume der Netzstruktur verdrängten Materials wesentlich dünner. Die Fläche kann eben oder verformt sein oder Verformungen aufweisen.

Die Erfindung ist auch anwendbar für aus einer Netzstruktur gebildete Hüllen oder Taschen, beispielsweise zum Schutz von rotationssymmetrischen oder stabförmigen Gegenständen, wie Wellen, Zapfen oder dergleichen. Auch können derartige Hüllen auf einem als Unterlage dienenden Zapfen zur Bildung der Kennzeichenfläche mit einem entsprechende Konturen aufweisenden Stempel beaufschlagt werden.

Weitere Merkmale der Erfindung ergeben sich aus der Beschreibung im übrigen und aus den Ansprüchen.

Nachfolgend werden Ausführungsbeispiele der Erfindung anhand von Zeichnungen erläutert. Es zeigen:
- Fig. 1: eine Draufsicht auf eine erfindungsgemäße Decke mit Kennzeichenfläche,
- Fig. 2: eine vergrößerte Draufsicht auf die Decke gemäß Fig. 1,
- Fig. 3: einen vergrößerten Querschnitt durch eine Decke gemäß Fig. 1 nach Herstellung einer Kennzeichnungsfläche durch ein stempelartiges Werkzeug.

Eine etwa rechteckige Decke 10 dient der Abdeckung und dem Schutz von in Behältern oder auf Paletten zu transportierenden mechanischen Bauteilen. Beispielsweise wird die Decke 10 auf eine Lage von Bauteilen in einem Behälter abgelegt, bevor eine weitere Lage von Bauteilen eingefüllt wird.

Hergestellt ist die Decke 10 vorzugsweise aus thermoplastischem Kunststoff und zwar aus zwei im Bereich von Kreuzungspunkten 11 miteinander verbundenen Lagen 12, 13, jeweils bestehend aus zueinander parallelen Kunststoffsträngen 14, 15. Diese sind durch Extrusion gebildet und haften im Bereich der Kreuzungspunkte 11 an den Strängen der jeweils anderen Lage.

In die Decke 10 ist eine Kennzeichnungsfläche 16 bzw. eine als Unterlage oder Auflage vorgesehene Fläche eingearbeitet. Diese ist im vorliegenden Fall nahezu kreisrund, kann aber eine beliebige Form aufweisen.

Gebildet ist die Kennzeichnungsfläche 16 durch einen beheizten Rundstempel 17, der mit leichtem Druck auf der Decke 10 solange positioniert wird, bis die durch die Kunststoffstränge 14, 15 gebildete Netzstruktur weitgehend aufgelöst und die genannte Kennzeichnungsfläche 16 entstanden ist.

Durch Druck des Stempels 17 auf die beiden Lagen 12, 13 erfolgt ein Aufheben der Netzstruktur und eine Verdrängung des Materials der Kunststoffstränge 14, 15 in die im übrigen vorhandenen Zwischenräume 18. Auf diese Weise entsteht die durchgehende Kennzeichnungsfläche 16.

Der Stempel 17 arbeitet mit einer Unterlage 19 als Gegenwerkzeug zusammen. Diese ist zum Stempel korrespondierend ausgebildet, ohne Vertiefungen, Ausnehmungen oder dergleichen. Dadurch schließt eine Unterseite 20 des entstehenden verdichteten Abschnitts 21 der Kennzeichnungsfläche 16 etwa bündig mit der unteren Lage 13 ab. Im Gegensatz dazu ist eine Oberseite 22 des Abschnitts 21 gegenüber der oberen Lage 12 einwärts versetzt. Je nach Maschenweite der Netzstruktur kann sich auch ein Absatz 23 in Richtung auf die Unterseite 20 und als umlaufender Rand des verdichteten Abschnitts 21 einstellen.

Eine Stempelfläche 24 ist vorzugsweise eben ausgebildet, ebenso die entstehende Fläche 16. Andere Formen, etwa Ausnehmungen, Vertiefungen und Vorsprünge sind möglich.

Wärme und Druck des Stempels sind abhängig vom Material der Decke 10 und von der gewünschten Dichte bzw. dem gewünschten Aufbau der Kennzeichnungsfläche 16. Ein Thermoplast kann auf einfache Weise bzw. in kurzer Zeit angeschmolzen und aus einer Netzstruktur zu einer durchgehenden Kennzeichnungsfläche umgeformt werden. Ein besonderer Vorteil dieses Verfahrens liegt darin, daß kein Material hinzugegeben werden muß. Es erfolgt lediglich eine Umformung des vorhandenen Materials.

Die Kennzeichnungsfläche 16 wird in einem gesonderten Arbeitsgang oder während der Umformung der Netzstruktur mit einer Beschriftung versehen, beispielsweise mit Informationen über die durch die Decke 10 zu schützenden Bauteile. Der Stempel 17 kann beispielsweise die gewünschten Angaben während des Umformvorgangs in die Kennzeichnungsfläche 16 einprägen. In den Fig. 1 und 2 ist als Anwendung die Angabe einer Identifikationsnummer gezeigt.

Die Beschriftung erfolgt vorzugsweise auf der einwärts versetzten Oberseite 22. Dadurch besteht ein zusätzlicher Schutz gegen Zerstörung, etwa durch großflächige und schwere aufgelegte weitere Bauteile.

Auf die Kennzeichnungsfläche 16 bzw. die Oberseite 22 oder Unterseite 20 können auch nachträglich Informationen aufgebracht werden, etwa durch Prägen, Bedrucken oder Bekleben. In jedem Falle ist die Beschriftung einfacher als bei Vorhandensein nur der reinen Netzstruktur.

In einer nicht gezeigten Ausführungsform ist an Stelle einer Decke 10 eine rohrförmige, mantelförmige oder taschenförmige Hülle vorgesehen. Auch diese kann durch Verwendung geeigneter Werkzeuge mit einer Kennzeichnungsfläche versehen werden. So kann eine Hülle zum Schutz einer Welle durch Einbringen eines Dorns und einen außen angreifenden Stempel in nahezu derselben Weise zur Bildung einer Kennzeichnungsfläche umgeformt werden wie die Decke 10.

Die einzelnen Kunststoffstränge 14, 15 innerhalb jeder Lage weisen gleiche Abstände voneinander auf. Es kommen etwa 10 bis 20 Kunststoffstränge je 10 cm in jeder Lage mit Abstand nebeneinander zu liegen. Die Stränge weisen jeweils einen Durchmesser von etwa 1 bis 3 mm auf. Zur Erzielung der Netzstruktur sind die Stränge 14 der einen Lage 12 gegenüber den Strängen 15 der anderen Lage 13 quer bzw. schräggerichtet, siehe insbesondere Fig. 1. Die Zwischenräume 18 weisen Abmessungen von etwa 3 x 3 bis 5 x 5 mm auf.

### Bezugszeichenliste:

- 10: Decke
- 11: Kreuzungspunkt
- 12: Lage
- 13: Lage
- 14: Kunststoffstrang
- 15: Kunststoffstrang
- 16: Kennzeichnungsfläche
- 17: Stempel
- 18: Zwischenraum
- 19: Unterlage
- 20: Unterseite
- 21: verdichteter Abschnitt
- 22: Oberseite
- 23: Absatz
- 24: Stempelfläche

## Patentansprüche

1. Decke (10) oder Hülle aus einem Kunststoffmaterial mit einer Netzstruktur und mindestens einer als Kennzeichnungsfläche (18) dienenden Fläche, die integraler Bestandteil der Netzstruktur ist, **dadurch gekennzeichnet, dass** die Netzstruktur zweilagig ist und etwa 10 bis 20 Kunststoffstränge (14, 15) je 10 cm in der einen Lage (12) und 10 bis 20 Kunststoffstränge (15) je 10 cm in der anderen Lage (13) aufweist und die einzelnen Kunststoffstränge (14, 15) innerhalb der Netzstruktur einen Durchmesser von 1 bis 3 mm aufweisen, derart, dass aus dem Material der Netzstruktur die mindestens eine Fläche bildbar ist, wodurch die ursprüngliche Netzstruktur aufgehoben und statt dessen eine im Wesentlichen durchgehende Fläche aus der Netzstruktur entsteht.

2. Gegenstand nach Anspruch 1, **dadurch gekennzeichnet, dass** die Kennzeichnungsfläche (16) durch Verformung, insbesondere durch Ausübung von Druck und/oder Wärme auf die Netzstruktur und/oder durch Beaufschlagung der Netzstruktur mit einem beheizten Stempel gebildet ist

3. Gegenstand nach mindestens einem der voranstehenden Ansprüche, **dadurch gekennzeichnet, dass** in die Kennzeichnungsfläche (16) Informationen, Angaben oder dergleichen insbesondere durch Prägen oder Siegeln eingebracht sind, und/oder auf die Kennzeichnungsfläche (16) Informationen, Angaben oder dergleichen durch Drucken oder Aufkleben aufgebracht sind.

4. Gegenstand nach mindestens einem der voranstehenden Ansprüche, **dadurch gekennzeichnet, dass** die Kennzeichnungsfläche (16) eine geringere Höhe bzw. Stärke aufweist als die Netzstruktur im übrigen.

5. Gegenstand nach mindestens einem der voranstehenden Ansprüche, **dadurch gekennzeichnet, dass** eine Seite der Kennzeichnungsfläche (16), insbesondere die Unterseite (20), bündig mit einer Unterseite der Netzstruktur abschließt, während die andere Seite, insbesondere die Oberseite (22) gegenüber einer Oberseite der Netzstruktur einwärts versetzt ist.

6. Gegenstand nach Anspruch 5, **dadurch gekennzeichnet, dass** die Informationen, Angaben oder dergleichen auf der einwärts versetzten Seite (Oberseite 22) ein- bzw. aufgebracht sind.

7. Gegenstand nach mindestens einem der voranstehenden Ansprüche, **dadurch gekennzeichnet, dass** die Stränge (14, 15) der einen Lage (12) gegenüber den Strängen (15) der anderen Lage (13) senkrecht oder schräg gerichtet sind.

8. Verfahren zur Herstellung einer Decke (10) oder Hülle aus einem Kunststoffmaterial mit einer Netzstruktur, **dadurch gekennzeichnet, dass** die Netzstruktur aus zwei Lagen mit jeweils 10 bis 20 Kunststoffsträngen je 10 cm und einem Durchmesser der Stränge zwischen 1 und 3 mm nach ihrer Herstellung im Bereich einer als Kennzeichnungsfläche (16) dienenden definierten Fläche verformt wird, derart, dass die ursprüngliche Netzstruktur aufgehoben und statt dessen aus Kunststoffsträngen (14, 15) der Netzstruktur eine im Wesentlichen durchgehende Fläche (Kennzeichnungsfläche 16) gebildet wird.

9. Verfahren nach Anspruch 8, **dadurch gekennzeichnet, dass** die Kennzeichnungsfläche (16) durch Wärme und Druck gebildet, insbesondere durch einen beheizten Stempel (17) in die Netzstruktur eingedrückt wird.

10. Verfahren nach Anspruch 8, **dadurch gekennzeichnet, dass** Informationen, Angaben oder dergleichen beim Ausbilden der Kennzeichnungsfläche (16) in dieselbe eingeprägt werden oder nach Herstellung der Kennzeichnungsfläche (16) in diese eingeprägt oder auf diese aufgedruckt oder aufgeklebt werden.

11. Verfahren nach mindestens einem der voranstehenden Ansprüche, **dadurch gekennzeichnet, dass** auf die Netzstruktur zur Bildung der Kennzeichnungsfläche (16) soviel Wärme und/oder Druck aufgebracht werden, bis im Bereich der Kennzeichnungsfläche (16) die Netzstruktur vollständig aufgehoben und statt dessen eine glatte Fläche-nur der Oberfläche des verwendeten Werkzeugs entsprechende Fläche - gebildet ist.

12. Verfahren nach mindestens einem der voranstehenden Ansprüche, **dadurch gekennzeichnet, dass** beim Ausbilden der Kennzeichnungsfläche (16) mindestens eine Seite (Oberseite 22) derselben gegenüber der Oberfläche der Netzstruktur einwärts versetzt wird und dass die Informationen, Angaben oder dergleichen auf diese einwärtsversetzte Seite (Oberseite 22) der Kennzeichnungsfläche (16) aufgebracht werden.

## Claims

1. Cover (10) or sleeve made from a plastic material with a mesh structure and at least one surface which is used as a marking surface (16) and is an integral part of the mesh structure, **characterized in that** the mesh structure is in two-layer form and has approximately 10 to 20 plastic strands (14, 15) per 10 cm in one layer (12) and 10 to 20 plastic strands (15) per 10 cm in the other layer (13), and the individual plastic strands (14, 15) within the mesh structure have a diameter of 1 to 3 mm, in such a manner that the at least one surface can be formed from the material of the mesh structure, with the result that the original mesh structure is eliminated and, instead, an essentially continuous surface comprising the mesh structure is formed.

2. Object according to Claim 1, **characterized in that** the marking surface (16) is formed by deformation, in particular by exertion of pressure and/or heat to the mesh structure and/or by applying a heated ram to the mesh structure.

3. Object according to at least one of the preceding claims, **characterized in that** information, details or the like are introduced into the marking surface (16) in particular by stamping or sealing, and/or information, details or the like are applied to the marking surface (16) by printing or adhesive bonding.

4. Object according to at least one of the preceding claims, **characterized in that** the marking surface (16) has a lesser height or thickness than the remaining mesh structure.

5. Object according to at least one of the preceding claims, **characterized in that** one side of the marking surface (16), in particular the underside (20), ends flush with an underside of the mesh structure, while the other side, in particular the top side (22), is inwardly offset with respect to a top side of the mesh structure.

6. Object according to Claim 5, **characterized in that** the information, details or the like are introduced or applied to the inwardly offset side (top side 22).

7. Object according to at least one of the preceding claims, **characterized in that** the strands (14, 15) of one layer (12) are perpendicular or inclined with respect to the strands (15) of the other layer (13).

8. Process for producing a cover (10) or sleeve made from a plastic material with a mesh structure, **characterized in that** the mesh structure, comprising two layers each with 10 to 20 plastic strands per 10 cm and with a diameter of strands of between 1 and 3 mm, after it has been produced is deformed in the region of a defined surface which serves as a marking surface (16), in such a manner that the original mesh structure is eliminated and, instead, an essentially continuous surface (marking surface 16) is formed from plastic strands (14, 15) of the mesh structure.

9. Process according to Claim 8, **characterized in that** the marking surface (16) is formed by heat and pressure, in particular by a heated ram (17) being pressed into the mesh structure.

10. Process according to Claim 8, **characterized in that** information, details or the like are stamped into the marking surface (16) while the latter is being formed or are stamped into or printed or adhesively bonded onto the marking surface (16) after the latter has been produced.

11. Process according to at least one of the preceding claims, **characterized in that**, in order to form the marking surface (16), sufficient heat and/or pressure is applied to the mesh structure for, in the region of the marking surface (16), the mesh structure to be completely eliminated and, instead, a smooth surface - which is only the surface corresponding to the surface of the tool used - to be formed.

12. Process according to at least one of the preceding claims, **characterized in that** when the marking surface (16) is being formed, at least one side (top side 22) of this surface is inwardly offset with respect to the surface of the mesh structure, and **in that** the information, details or the like are applied to this inwardly offset side (top side 22) of the marking surface (16).

## Revendications

1. Bâche (10) ou fourreau au matière plastique ayant une structure réticulée et au moins une surface servant de surface de marquage (16) qui fait partie intégrante de la structure réticulée, **caractérisé par le fait que** la structure réticulée est à deux couches et présente environ 10 à 20 brins de plastique (14, 15) de chacun 10 cm dans une couche (12) et 10 à 20 brins de plastique (15) de chacun 10 cm dans l'autre couche (13), et les différents brins de plastique (14, 15) présentent dans la structure réticulée un diamètre de 1 à 3 mm, de façon telle qu'à partir de la matière de la structure réticulée puisse être formée ladite ou chaque dite surface de façon que la structure réticulée initiale soit supprimée et à la place soit créée à partir de la structure réticulée une surface sensiblement continue.

2. Objet selon la revendication 1, **caractérisé par le fait que** la surface de marquage (16) est formée par déformation, en particulier par application de pression et/ou de chaleur sur la structure réticulée et/ou par action d'un poinçon chauffé sur la structure réticulée.

3. Objet selon au moins une des revendications précédentes, **caractérisé par le fait que** des informations, des indications ou des éléments semblables sont inscrits dans la surface de marquage (16) en particulier par estampage ou cachetage et/ou des informations, des indications ou des éléments semblables sont appliqués sur la surface de marquage (16) par impression ou collage.

4. Objet selon au moins une des revendications précédentes, **caractérisé par le fait que** la surface de marquage (16) a une plus faible hauteur ou épaisseur qu'ailleurs la structure réticulée.

5. Objet selon au moins une des revendications précédentes, **caractérisé par le fait qu'**un côté de la surface de marquage (16), en particulier le côté inférieur (20), affleure le côté inférieur de la structure réticulée, tandis que l'autre côté, en particulier le côté supérieur (22), est décalé vers l'intérieur par rapport au côté supérieur de la structure réticulée.

6. Objet selon la revendication 5, **caractérisé par le fait que** les informations, indications ou éléments semblables sont inscrits ou appliqués sur le côté décalé vers l'intérieur (côté supérieur 22).

7. Objet selon au moins une des revendications précédentes, **caractérisé par le fait que** les brins (14, 15) d'une couche (12) sont dirigés perpendiculairement ou obliquement par rapport aux brins (15) de l'autre couche (13).

8. Procédé de fabrication d'une bâche (10) ou d'un fourreau en matière plastique ayant une structure réticulée, **caractérisé par le fait que** la structure réticulée est formée dans la zone d'une surface définie servant de surface de marquage (16) à partir de deux couches ayant chacune 10 à 20 brins de plastique ayant chacun 10 cm et un diamètre compris entre 1 et 3 mm après leur fabrication, de façon telle que la structure réticulée initiale soit supprimée et à la place soit formée à partir des brins de plastique (14, 15) de la structure réticulée une surface sensiblement continue (surface de marquage 16).

9. Procédé selon la revendication 8, **caractérisé par le fait que** la surface de marquage (16) est imprimée dans la structure réticulée au moyen de chaleur et de pression, en particulier au moyen d'un poinçon chauffé (17).

10. Procédé selon la revendication 8, **caractérisé par le fait que** des informations, des indications ou des éléments semblables sont gravés dans la surface de marquage (16) lors de la formation de celle-ci ou sont gravés dans celle-ci ou imprimés ou collés sur celle-ci après la réalisation de celle-ci.

11. Procédé selon au moins une des revendications précédentes, **caractérisé par le fait que** pour la formation de la surface de marquage (16) sont appliquées sur la structure réticulée suffisamment de chaleur et/ou de pression pour que dans la zone de la surface de marquage (16), la structure réticulée soit complètement supprimée et qu'à la place soit formée une surface unie (seulement une surface correspondant à la surface de l'outil utilisé).

12. Procédé selon au moins une des revendications précédentes, **caractérisé par le fait que** lors de la formation de la surface de marquage (16), au moins un côté (le côté supérieur 22) de celle-ci est décalé vers l'intérieur par rapport à la surface de la structure réticulée, et que les informations, indications ou éléments semblables sont appliqués sur ce côté décalé vers l'intérieur (le côté supérieur 22) de la surface de marquage (16).
